# EUROPÄISCHE PATENTSCHRIFT

(11) **EP 0 545 131 B1**
(45) Veröffentlichungstag und Bekanntmachung des Hinweises auf die Patenterteilung: **29.05.1996**
(21) Anmeldenummer: 92119550.9
(22) Anmeldetag: 16.11.1992
(51) Int. Cl.: B66B 11/02

(54) **Einrichtung für die Belüftung des Passagierraumes von schnellaufenden Aufzugskabinen**
Air conditioning system for the passenger compartment of high speed elevator cabins
Appareil de conditionnement de l'air du compartiment passagers de cabines d'ascenseurs à grandes vitesses

(30) Priorität: 04.12.1991 CH 3561/91
(43) Veröffentlichungstag der Anmeldung: 09.06.1993
(73) Patentinhaber: INVENTIO AG, CH-6052 Hergiswil NW (CH)
(72) Erfinder: Sommerrock, Brigitte, W-8000 München 40 (DE); Günther, Rolf, W-8000 München 21 (DE); Minder, Urs, CH-6005 Luzern (CH)

(56) Entgegenhaltungen:
- EP-A- 0 418 511
- US-A- 2 350 389
- US-A- 2 532 268

## Beschreibung

Die Erfindung betrifft eine Einrichtung für die Belüftung des Passagierraumes von schnellaufenden Aufzugskabinen, wobei die Belüftung während der Fahrt bei geschlossener Kabinentür durch Öffnungen mit vorgeschriebener Querschnittsfläche im oberen und im unteren Teil der Aufzugskabine erfolgt und der durch den Staudruck der Kabine erzeugte Luftstrom durch Windleitbleche und Luftkammern entspannt in den Passagierraum gelangt.

Mit der EP-A-0 418 511 ist eine solche Einrichtung für die Belüftung von schnellaufenden Aufzugskabinen bekanntgeworden, bei welcher Luft, die sich im Schacht des Aufzuges befindet, durch die Fahrt der Kabine mittels im Dach und im Fussboden der Kabine angeordneten Schlitzen und Schikanen entspannt in den Passagierraum gelangt. Im Fussbodenbereich befindet sich dazu mindestens ein durch eine Kabinenaussenwand und eine Aussenkante des Fussbodens gebildeter, durch Innenverkleidungsplatten leicht überdeckter Schlitz, durch welchen die entspannte Luft in den Passagierraum gelangt. Schmutz und Staub, der durch Passagiere von aussen in die Kabine getragen wird, lagert sich auf dem Fussboden ab und mindestens ein Teil davon gelangt durch den Lüftungsschlitz in die darunter liegende Aussparung und kann im Laufe der Zeit die Lüftungsöffnungen verstopfen.

Der Erfindung liegt daher die Aufgabe zugrunde, eine Lüftungseinrichtung für eine Aufzugskabine vorzuschlagen, bei welcher bei genügendem Lüftungsquerschnitt, Schmutz, der sich auf dem Fussboden der Kabine ablagert, nicht in die Lüftungseinrichtung gelangt.

Diese Aufgabe wird durch die im Anspruch 1 gekennzeichnete Erfindung gelöst.

Die durch die Erfindung erreichten Vorteile sind im wesentlichen darin zu sehen, dass in mindestens einer Seitenwand der Aufzugskabine eine dem vorgeschriebenen Lüftungsquerschnitt entsprechende Anzahl Lüftungsschlitze vorgesehen sind, welche oberhalb des Fussbodens übereinander angeordnet sind, derart, dass auf der Rückseite der Lüftungsschlitze Schutzbleche befestigt sind, die einerseits den Querschnitt der Lüftungsschlitze nicht verringern und anderseits verhindern, dass Gegenstände oder Finger in die Lüftungsschlitze gesteckt werden können.

Auf beiliegenden Zeichnungen ist ein Ausführungsbeispiel der Erfindung dargestellt, das im folgenden näher erläutert wird. Es zeigen:
- Fig. 1: eine Aufzugskabine im Querschnitt;
- Fig. 2: eine perspektivische Explosionsdarstellung einer in einem vertikalen Streifen einer Seitenwand der Aufzugskabine angeordneten Lüftungseinrichtung mit eingebauten Lüftungsschlitzen;
- Fig. 3: einen Ausschnitt eines Lüftungsschlitzes im Querschnitt;
- Fig. 4: einen Ausschnitt eines Lüftungsschlitzes in der Ansicht;
- Fig. 5: einen Horizontalschnitt durch den als Lüftungskanal ausgebildeten vertikalen Streifen der Seitenwand der Aufzugskabine, gemäss Schnitt 5-5 aus Fig. 1 und
- Fig. 6: einen Vertikalschnitt durch die Lüftungsschlitze, gemäss Schnitt 6-6 aus Fig. 1.

In der Fig. **1** ist mit 1 eine Aufzugskabine bezeichnet. Die Aufzugskabine **1** wird von einem Kabinenjoch **2** getragen und weist eine Kabinendecke **3**, einen Fussboden **4** eine rechte Seitenwand **5**, eine hintere Wand **6** und eine Kabinentür **7** auf. Unter dem Fussboden **4** sind Lüftungsschlitze **8** und Lüftungssysteme **9** zum Entspannen der durch die Lüftungsschlitze **8** einströmenden Luft vorgesehen, ebenso über der Kabinendecke **4** die Lüftungsschlitze **10** und die Lüftungssysteme **11**. In der rechten Seitenwand **5** erstrecken sich über die ganze Höhe zwei vertikale Abkantungen **22**, durch welche ein Lüftungskanal **15** gebildet wird. Der obere Teil dieses Lüftungskanals **15** wird durch ein Steuertableau **12** abgedeckt, im unteren Teil ist eine Lüftungseinrichtung **13** mit einer Anzahl übereinanderliegender Lüftungsschlitzen **14** angeordnet. Die Lüftungsschlitze **14** sind über den Lüftungskanal **15** mit den Lüftungsschlitzen **8** und den Lüftungssystemen **9** des Fussbodens **3** verbunden.

In Fig. 2 ist die Lüftungseinrichtung **13** mit einem Blechträger **16** mit seitlichen Abkantungen **17** und übereinanderliegenden in der Längsrichtung der Lüftungsschlitze **14** angeordneten Ausstanzungen **18**, einem perforierten Verstärkungsblech **19** mit einer Perforation **20** und einer Anzahl zugeschnittener Streifen **21**, beispielsweise einer Schichtstofflatte, als Explosionszeichnung dargestellt. Das perforierte und ebenfalls in der Längsrichtung der Lüftungsschlitze **14** Abkantungen **24** aufweisende Verstärkungsblech **19** wird auf die Rückseite des Blechträger **16** aufgebracht, beispielsweise aufgepunktet, und die zugeschnittenen Streifen **21** auf die Vorderseite des Blechträgers aufgebracht, beispielsweise aufgeklebt, wobei die Lüftungsschlitze **14** gebildet werden. Die Abkantungen **24** des Verstärkungsbleches **19** bewirken neben der Stabilisierung, dass sich die Perforation **20** vom Blechträger **16** und von den Ausstanzungen **18** distanzieren.

In den Fig. 3 und 4 ist ein Lüftungsschlitz **14** im Schnitt und in der Ansicht, als Ausschnitt dargestellt. Auf dem Blechträger **16** mit der Ausstanzung **18** sind auf der Vorderseite die Streifen **21** aufgeklebt und auf der Rückseite das abgekantete Verstärkungsblech **19** mit der Perforation **20** aufgepunktet. Das Verstärkungsblech **19** weist Abkantungen **24** auf, welche die Perforation **20** vom Blechträger **16** distanzieren.

In Fig. 5 ist der Lüftungskanal **15** in der rechten Seitenwand **5** der Aufzugskabine **1** im Querschnitt dargestellt. Die Seitenwand **5** weist auf ihrer ganzen Höhe zwei Abkantungen **22** auf, wodurch der Lüftungskanal **15** gebildet wird. In den oberen Teil dieses Lüftungskanals **15** ist das Steuertableau **12** eingelegt und im unteren Teil ist die Lüftungseinrichtung **13** eingebaut. In Fig. 6 ist der Lüftungskanal **15** nochmals im vertikalen Längsschnitt dargestellt und der Einbau der Lüftungseinrichtung **13** in den Lüftungskanal **15** sichtbar. Die Lüftungseinrichtung **13** wird auf der unteren Seite durch eine Sockelleiste **23** und auf der oberen Seite durch das Steuertableau **12** gehalten. Der obere Abschluss des Lüftungskanals **15** besorgt ein Abschlusswinkel **24** des Steuertableaus **12**, auf der unteren Seite mündet der Lüftungskanal **15** in das Lüftungssystem des Fussbodens **4** ein.

Die vorstehen beschriebene Einrichtung arbeitet wie folgt: Der Gesamtquerschnitt aller Lüftungsschlitze **14** der Lüftungseinrichtung **13** weist ungefähr den doppelten Querschnitt des Lüftungskanals **15** auf. Die bereits durch die bekannten Einrichtungen des Lüftungssystems des Fussbodens entspannte Luft gelangt durch den Lüftungskanal **15** und durch die Lüftungsschlitze **14** der Lüftungseinrichtung **13** in den Passagierraum der Aufzugskabine. Durch die oben erwähnten Querschnittsverhältnisse ist die Einströmgeschwindigkeit sehr klein, so dass das Geräusch der einströmenden Luft kaum hörbar ist und nicht störend wirkt.

## Patentansprüche

1. Einrichtung für die Belüftung des Passagierraumes von schnellaufenden Aufzugskabinen (**1**), wobei die Belüftung während der Fahrt bei geschlossener Kabinentür (**7**) durch Öffnungen mit vorgeschriebener Querschnittsfläche im oberen und im unteren Teil der Aufzugskabine (**1**) erfolgt und der durch den Staudruck der Kabine erzeugte Luftstrom durch Windleitbleche und Luftkammern entspannt in den Passagierraum gelangt,
**dadurch gekennzeichnet**, dass in mindestens einer Wand (**5**, **6**) der Aufzugskabine (**1**) in einem die ganze Höhe der Aufzugskabine (**1**) einnehmenden Lüftungskanal (**15**) eine mehrere Lüftungsschlitze (**14**) aufweisende Lüftungseinrichtung (**13**) angeordnet ist, wobei auf der Rückseite jeden Lüftungsschlitzes (**14**) ein als Durchsteckschutz wirkendes perforiertes Verstärkungsblech (**19**) vorgesehen ist, dessen Perforationen (**20**) einen mindestens gleich grossen Querschnitt wie der zugehörige Lüftungsschlitz (**14**) aufweist.

2. Lüftungseinrichtung nach Anspruch 1,
**dadurch gekennzeichnet**, dass das perforierte Verstärkungsblech (**19**) auf einem Blechträger (**16**) angeordnet ist, welcher in der Längsrichtung der Lüftungsschlitze (**14**) Ausstanzungen (**18**) aufweist, wobei das Verstärkungsbleche (**19**) ebenfalls in der Längsrichtung der Lüftungsschlitze (**14**) verlaufende, die Perforationen (**20**) des Verstärkungsbleches (**19**) von den Ausstanzungen (**18**) des Blechträgers (**16**) distanzierende Abkantungen (**24**) aufweist.

3. Lüftungseinrichtung nach Anspruch 1,
**dadurch gekennzeichnet**, dass der Gesamtquerschnitt der Lüftungsschlitze (**14**) der Lüftungseinrichtung (**13**) mindestens doppelt so gross ist wie der Querschnitt des den Luftstrom zubringenden Lüftungskanals (**15**).

4. Lüftungseinrichtung nach Anspruch 1,
**dadurch gekennzeichnet**, dass die Lüftungseinrichtung (**13**) am unteren Ende (**1**) eines durch Abkantungen (**22**) in der Seitenwand (**5**) gebildeten Lüftungskanals (**15**) mit übereinanderliegenden Lüftungsschlitzen (**14**) angeordnet ist, wobei der obere Teil des Lüftungskanals (**15**) durch ein Steuertableau (**12**) abgedeckt ist.

5. Lüftungseinrichtung nach Anspruch 1,
**dadurch gekennzeichnet**, dass auf dem Blechträger (**16**) die Lüftungsschlitze (**14**) bildende Streifen (**21**) einer Schichtstoffplatte angeordnet sind.

## Claims

1. Equipment for the ventilation of the passenger space of rapidly moving lift cages (1), in which the ventilation during the travel with the cage door (7) closed takes place through openings of prescribed cross-sectional area in the upper and the lower part of the lift cage (1) and the air current produced by the ram pressure of the cage gets into the passenger space relieved by metal baffle plates and air chambers, characterised thereby, that a ventilating equipment (13) having several ventilation slots (14) is arranged in a ventilation channel (15) taking up the entire height of the lift cage (1) in at least one wall (5, 6) of the lift cage (1), wherein a perforated metal re-inforcing plate (19), which acts as protection against sticking-through and the perforations (20) of which have at least the same size of cross-section as the associated ventilation slot (14), is provided on the rear side of each ventilation slot (14).

2. Ventilation equipment according to claim 1, characterised thereby, that the perforated metal re-inforcing plate (19) is arranged on a sheet metal carrier (16), which has punched-out portions (18) in the longitudinal direction of the ventilation slots (14), wherein the metal re-inforcing plate (19) has bent-over edge portions (24), which likewise extend in the longitudinal direction of the ventilation slots (14) and space the perforations (20) of the metal re-inforcing plate (19) from the punched-out portions (18) of the sheet metal carrier (16).

3. Ventilation equipment according to claim 1, characterised thereby, that the total cross-section of the ventilation slots (14) of the ventilating equipment (13) is at least twice as great as the cross-section of the ventilation channel (15) feeding the air current.

4. Ventilation equipment according to claim 1, characterised thereby, that the ventilating equipment (13) is arranged at the lower end (1) of a ventilation channel (15), which is formed by bent-over edge portions (22) in the side wall (5), with ventilation slots (14) lying one above the other, wherein the upper part of the ventilation channel (15) is covered by a control panel (12).

5. Ventilation equipment according to claim 1, characterised thereby, that strips (21) of a laminated material plate form the ventilation slots (14) and are arranged on the sheet metal carrier (16).

## Revendications

1. Dispositif pour aérer l'intérieur de cabines d'ascenseurs à grande vitesse (1), avec lequel l'aération se fait porte (7) fermée, pendant le trajet, grâce à des ouvertures présentant une surface de section transversale prescrite et prévues dans les parties supérieure et inférieure de la cabine (1), et le courant d'air produit par la pression dynamique de la cabine arrive à l'intérieur de celle-ci après avoir été détendu grâce à des déflecteurs et à des chambres d'air, caractérisé en ce qu'un dispositif d'aération (13) formé de plusieurs fentes d'aération (14) est disposé dans au moins une paroi (5, 6) de la cabine d'ascenseur (1), dans un conduit d'aération (15) occupant toute la hauteur de la cabine (1), étant précisé qu'on prévoit sur le côté arrière de chaque fente d'aération (14) une tôle de renforcement perforée (19) qui agit comme une protection empêchant d'y introduire quoi que ce soit et dont les perforations (20) ont une section transversale au moins aussi grande que la fente d'aération (14) correspondante.

2. Dispositif d'aération selon la revendication 1, caractérisé en ce que la tôle de renforcement perforée (19) est disposée sur une poutre à l'âme pleine (16) qui comporte des parties découpées (18) dans le sens longitudinal des fentes d'aération (14), la tôle de renforcement (19) présentant également des parties repliées (24) qui s'étendent dans le sens longitudinal des fentes d'aération (14) et qui maintiennent ses perforations (20) écartées des parties découpées (18) de la poutre à l'âme pleine (16).

3. Dispositif d'aération selon la revendication 1, caractérisé en ce que la section transversale totale des fentes d'aération (14) du dispositif d'aération (13) est au moins deux fois plus grande que la section transversale du conduit d'aération (15) amenant le courant d'air.

4. Dispositif d'aération selon la revendication 1, caractérisé en ce que le dispositif d'aération (13) est disposé à l'extrémité inférieure (1) d'un conduit d'aération (15) formé par des parties repliées (22) dans la paroi latérale (5) et comportant des fentes d'aération (14) superposées, la partie supérieure du conduit d'aération (15) étant couverte par un tableau de commande (12).

5. Dispositif d'aération selon la revendication 1, caractérisé en ce qu'il est prévu sur la poutre à l'âme pleine (16) des bandes (21) d'une plaque stratifiée qui définissent les fentes d'aération (14).
